# EUROPÄISCHE PATENTSCHRIFT

(11) **EP 0 298 357 B1**
(45) Veröffentlichungstag und Bekanntmachung des Hinweises auf die Patenterteilung: **08.04.1992**
(21) Anmeldenummer: 88110363.4
(22) Anmeldetag: 29.06.1988
(51) Int. Cl.: B65D 25/08, B65D 81/32

(54) **Zweikammerbehälter**
Two-compartment container
Récipient à deux compartiments

(30) Priorität: 07.07.1987 DE 3722371
(43) Veröffentlichungstag der Anmeldung: 11.01.1989
(73) Patentinhaber: Henkel Kommanditgesellschaft auf Aktien, 40191 Düsseldorf (DE)
(72) Erfinder: Stöffler, Albert, D-4000 Düsseldorf (DE); Mehl, Dietholf, D-4000 Düsseldorf (DE); Schneider, Hans, D-4056 Schwalmtal (DE)

(56) Entgegenhaltungen:
- DE-A- 3 528 525
- FR-A- 2 569 666
- FR-A- 2 590 235
- US-A- 3 410 444
- US-A- 4 465 183

## Beschreibung

Die Erfindung richtet sich auf eine Vorrichtung aus zwei zu einem Doppelkammer-Behälter zur Aufnahme von zwei vor der Entnahme aus dem Behälter zu einem gebrauchsfertigen flüssigen oder pastösen Präparat aufzubereitenden Füllkomponenten vereinigbaren Flaschen, bestehend aus zwei getrennt befüllbaren und in Übereinanderlage zu dem Doppelkammer-Behälter zusammensetzbaren Flaschen, wobei die in der Übereinanderlage obere Flasche im Bereich ihrer einen Durchlaßkanal bildenden Bodenwand mit einem Verschlußstopfen verschlossen ist, der zur Vermischung der Füllkomponenten durch den als Stößelelement ausgebildeten Mündungsabschnitt der unteren Flasche durch senkrechte Verschiebung aus dem Durchlaßkanal in die die obere Behälterkammer bildende obere Flasche verdrängbar ist (DE-A-35 28 525).

Bei der Aufbereitung gebrauchsfertiger Haarfärbe-Emulsionen müssen zwei Komponenten, nämlich die flüssige oder pastöse Farbkomponente und ein pastöses oder flüssiges Oxidationsmittel, in der Regel Wasserstoffperoxid, zu einem gebrauchsfertigen Präparat vermischt werden. Für diesen Anwendungsfall ist aus der DE-A-35 28 525 ein Doppelkammer-Behälter bekannt, der aus einem oberen, die pastöse Farbkomponente aufnehmenden Behälter mit einem im Bodenbereich als Durchlaßkanal ausgebildeten Stutzen besteht, der durch einen darin von unten eingesetzten zweiten Behälter sowie einen Verschlußstopfen verschlossen ist. Im Anwendungsfalle wird der zweite Behälter in dem Durchlaßkanal senkrecht nach oben verschoben und dabei der Verschlußstopfen aus dem Durchlaßkanal entfernt, so daß sich dann die beiden in dem jeweiligen Behälter enthaltenen Komponenten vermischen können. Dieser Doppelkammer-Behälter weist den Nachteil auf, daß er nur als aus den beiden vereinigten Behältern gebildete Einheit lager- und handelbar ist. Der obere Behälter wird nämlich durch Einführen eines weiteren Teiles verschlossen, in dem die untere Flasche sowie darauf aufgesetzt der Verschlußstopfen angeordnet sind.

Den gleichen Nachteil weist der aus der US-A-3443726 bekannte Doppelkammer-Behälter auf. Dieser Behälter besteht aus zwei ineinanderverschraubbaren Behältern, wobei der Durchlaßkanal zwischen den beiden Behältern durch einen Verschlußstopfen verschlossen ist. Auch dieser Doppelkammer-Behälter ist nur als Einheit handhabbar.

Der Erfindung liegt demgegenüber die Aufgabe zugrunde, derartige Doppelkammer-Behälter so weiterzubilden, daß die Flaschen aus Kunststoff kostengünstig herstellbar sind, unabhängig voneinander befüll- und verschließbar sind, gefüllt als Einzelkomponenten getrennt und unabhängig voneinander lagerbar, handelbar und lieferbar sind sowie leicht, problemlos und ohne großen Kraftaufwand gegeneinander dicht zu einem Doppelkammer-Behälter vereinigbar sind.

Bei einer Vorrichtung der eingangs bezeichneten Art wird diese Aufgabe gemäß der Erfindung dadurch gelöst, daß die Bodenwand der oberen Flasche in einem separaten Zylinder als dessen Wandung mit der Wandung eines darin konzentrisch angeordneten, den Durchflußkanal bildenden sowie mit dem Verschlußstopfen verschlossenen und mit einem Innengewinde versehenen Stutzens verbindende Verbindungsplatte ausgebildet ist, wobei die Zylinderwandung mit der Wandung der oberen Flasche verrastbar ist und an ihrem über der Verbindungsplatte in den Flascheninnenraum hineinragenden Bereich eine innen an der Flaschenwandung anliegende Dichtungslippe aufweist, und daß die untere Flasche an ihrem Mündungsabschnitt ein in der Verbindungsstellung der beiden Flaschen in das Innengewinde des Stutzens eingreifendes Außengewinde und im daran anschließenden Bereich der unteren Flasche einen radial nach außen vorgezogenen und in einem ringförmigen Wulst endenden Wandungsbereich aufweist, wobei der Wulst in der den Dopppelkammer-Behälter bildenden Verbindungsstellung dichtend innen an der Wandung des Stutzens anliegt. Durch diese Ausbildung ist es möglich, die obere und die untere Flasche getrennt zu befüllen und anschließend die obere Flasche mit dem mit dem Verschlußstopfen versehenen Zylinder zu verschließen und die untere Flasche mit einer üblichen Verschlußkappe mit Schraubgewinde zu verschließen. Auf diese Art sind die beiden Flaschen unabhängig und getrennt voneinander handhabbar, insbesondere unabhängig voneinander lager- und handelbar. Im Anwendungsfalle ist dann von der unteren Flasche nur die Schraubkappe zu entfernen und die untere Flasche in die obere Flasche einzuschrauben, wobei dann mit dem Mündungsbereich der unteren Flasche der Verschlußstopfen in die obere Flasche verdrängt wird.

Um eine sichere Befestigung des Verschlußstopfens in dem Stutzen des Zylinders sowie eine problemlose Aufnahme des Mündungsabschnittes der unteren Flasche in dem Stutzen zu ermöglichen, sieht die Erfindung in Ausgestaltung vor, daß der Stutzen im Bereich des Überganges zu der Verbindungsplatte eine im wesentlichen zylindrische Austrittsöffnung mit einem ringförmig radial nach innen vorspringenden Wulst, daran anschließend einen radial weiter nach innen in den Durchlaßkanal hineinreichenden zylindrischen Gewindebereich und im dem Oberteil abgewandten Außenbereich einen zylindrischen Wandungsbereich mit gegenüber dem Gewindebereich vergrößertem Durchlaßquerschnitt aufweist.

Weiterhin sieht die Erfindung vor, daß der Verschlußstopfen an seinem dem Oberteil der oberen Flasche zugewandten Ende eine radial ringförmig überstehende, auf der Innenseite der Bodenwand aufliegende Stirnplatte und in seinem zylindrischen Bereich einen ringförmig radial hervorstehenden Wulst, der den Wulst des Stutzens hintergreift, sowie im Bereich seiner Bodenplatte eine axial aus der Bodenplatte nach unten hervorstehende Nocke aufweist, welche Nocke beim Einschrauben der unteren Flasche von der Stirnfläche des Mündungsabschnittes erfaßt wird. Durch diese Ausbildung des Verschlußstopfens wird zum einen dessen sicherer Halt in dem Stutzen gewährleistet und zum anderen durch die hervorstehende Nocke ein bevorzugter Angriffspunkt für die Stirnflächen des Mündungsbereiches der unteren Flasche geschaffen, der die Aushebelung und Verdrängung des Verschlußstopfens erleichtert.

In zweckmäßiger weiterer Ausbildung sieht die Erfindung auch vor, daß das Oberteil der oberen Flasche und der Verschlußstopfen aus einem weichen Kunststoff, insbesondere aus Polyäthylen, der separate Zylinder aus einem harten Kunststoff, insbesondere aus Polypropylen, und die untere Flasche aus einem harten und im wesentlichen Sauerstoff undurchlässigen Kunststoff, insbesondere Polyvenylchlorid (PVC) oder Barex®, hergestellt ist.

Schließlich sieht die Erfindung vor, daß die Dichtungslippe unter Vorspannung an dem Zylinder angespritzt ist.

Die Erfindung ist nachstehend anhand der Zeichnung beispielsweise näher erläutert.

Diese zeigt in
Fig. 1 in Ansicht eine obere Flasche mit angebrachtem Bodenzylinder,
Fig. 2 eine Ansicht einer unteren Flasche,
Fig. 3 einen Doppelkammerbehälter und in
Fig. 4 einen Schnitt durch einen Doppelkammerbehälter.

Die Fig. 1 zeigt eine obere Flasche 1, bestehend aus einem Oberteil 2 und einem separaten, die Bodenwand der oberen Flasche 1 bildenden Zylinder 3. Kopfseitig ist die obere Flasche 1 mit einem zweiteiligen, aus einer aufschraubbaren Applikationsspitze 4 und einer diese verschließenden Verschlußkappe 5 gebildeten Verschlußorgan verschlossen.

Die Fig. 2 zeigt eine untere Flasche 6, die durch eine Verschraubkappe 7 verschlossen ist. Zur Bildung des in Fig. 3 insgesamt mit 8 bezeichneten Doppelkammer-Behälters wird die Verschraubkappe 7 von der unteren Flasche 6 entfernt und die untere Flasche 6 von unten in den Zylinder 3 der Flasche 1 eingeschraubt. Die weiteren Einzelheiten sind aus der Fig. 4 ersichtlich, die den Doppelkammer-Behälter 8 im Schnitt darstellt, wobei im rechten Teilbild der Fig. 4 der Zustand dargestellt ist, bei dem die untere Flasche 6 in den Stutzen 9 geschraubt, aber der Verschlußstopfen 10 noch nicht entfernt ist, und wobei im linken Teilbild der Zustand bei völlig eingeschraubter unterer Flasche 6 und entferntem Verschlußstopfen 10 dargestellt ist. Das Oberteil 2 der oberen Flasche 1 ist ein im wesentlichen zylindrischer Körper, der in seinem oberen Bereich einen Mündungsstutzen 11 aufweist, der von dem zweiteiligen Verschlußorgan 4, 5 verschlossen ist, wohingegen das Oberteil 2 der oberen Flasche 1 in seinem unteren Bereich vollständig offen ist. Verschlossen ist das Oberteil 2 der oberen Flasche 1 durch den die Bodenwand 12 enthaltenden Zylinder 3. Die Bodenwand 12 ist in dem Zylinder 3 als ringförmige Verbindungsplatte 13 ausgebildet, welche die Wandung 14 des Zylinders 3 mit der Wandung 15 des konzentrisch in dem Zylinder 3 angeordneten und den Durchlaßkanal 16 umfassenden Stutzens 9 verbindet. Auf ihrer Außenseite weist die Wandung 14 im Bereich der Verbindungsstelle mit der Verbindungsplatte 13 Rastmittel 17 auf, die mit korrespondierend dazu in dem Oberteil 2 der oberen Flasche 1 ausgebildeten Rastmitteln 18 in Eingriff stehen. Die Wandung 14 des Zylinders 3 endet in ihrem über die Verbindungsplatte 13 in den Flascheninnenraum 19 hineinragenden Bereich als innen an der Wandung 20 des Oberteiles 2 anliegende Dichtungslippe 21. Der Stutzen 9 ist im Bereich seines Überganges zu der Verbindungsplatte 13 als im wesentlichen zylindrische Austrittsöffnung 22 mit einem darin ringförmig radial nach innen vorspringenden Wulst 23 ausgebildet. Daran anschließend weist der Stutzen 9 einen gegenüber der Austrittsöffnung 22 radial weiter nach innen in den Durchlaßkanal 16 hineinreichenden zylindrischen Gewindebereich 24 auf und endet in seinem flaschenabgewandten Außenbereich in einem zylindrischen Wandungsbereich 25, der gegenüber dem Gewindebereich 24 wieder einen vergrößerten Durchlaßquerschnitt des Durchlaßkanales 16 aufweist.

Der Verschlußstopfen 10 besteht aus einer Bodenplatte 26, einer flach zylindrischen Seitenwand 27 und einer radial ringförmig nach außen überstehenden und auf der Innenseite der Bodenwand 12 beziehungsweise der Verbindungsplatte 13 aufliegenden Stirnplatte 28. Im Bereich seiner zylindrischen Wand 27 weist der Verschlußstopfen 10 einen ringförmig radial nach außen hervorstehenden Wulst 29 auf, der in der Verschlußstellung den Wulst 23 des Stutzens 9 hintergreift. Aus der Bodenplatte 26 steht in axialer Richtung eine Nocke 30 nach unten aus der Bodenplatte 26 hervor, die beim Einschrauben der unteren Flasche 6 von der Stirnfläche 31 des Mündungsstutzens beziehungsweise -abschnittes 32 der unteren Flasche 6 erfaßt wird.

An dem Mündungsabschnitt 32 der unteren Flasche 6 ist ein Außengewinde 33 angeformt, welches in der Verbindungsstellung in das Innengewinde 24 des Stutzens 9 eingreift. In dem daran nach unten anschließenden Bereich des Mündungsabschnittes 32 der unteren Flasche 6 ist der Wandungsbereich 34 radial nach außen weisend ausgebildet und endet in einem ringförmigen Wulst 35. In der den Doppelkammer-Behälter bildenden Verbindungsstellung liegt dieser Wulst 35 dichtend innen an dem zylindrischen Wandungsbereich 25 des Stutzens 9 an.

Das Oberteil 2 der oberen Flasche 1 und der Verschlußstopfen 10 sind aus einem weichen Kunststoff, insbesondere aus Polyäthylen, der separate Zylinder 3 aus einem harten Kunststoff, insbesondere aus Polypropylen, und die untere Flasche 6 aus einem harten und im wesentlichen Sauerstoff undurchlässigen Kunststoff, insbesondere aus Polyvenylchlorid (PVC) oder Barex®, hergestellt.Die Flasche 6 kann auch nach dem Coextrusionsverfahren hergestellt sein und auf diese Weise Sauerstoff undurchlässig gemacht worden sein.

Die Dichtungslippe 21 ist an der Wand 14 des Zylinders 3 unter Vorspannung angespritzt.

Die obere Flasche 1 und die untere Flasche 6 werden zunächst getrennt befüllt und dann bis zum Zusammenbringen, d. h. bis zur Bildung des Doppelkammer-Behälters, getrennt gehalten.

Zur Befüllung wird das Oberteil 2 zunächst mit der Applikationsspitze 4 und der Kappe 5 versehen und verschlossen. Dann wird in das Oberteil 2 in Überkopfstellung die Haarfärbekomponente eingefüllt. Anschließend wird das Oberteil 2 durch Aufsetzen des Zylinders 3, in welchen vorher der Verschlußstopfen 10 eingesetzt worden ist, verschlossen. Die untere Flasche 6 wird unabhängig davon mit dem flüssigen Oxidationsmittel, vorzugsweise Wasserstoffperoxid, gefüllt und mit der Verschraubkappe 7 verschlossen. Die obere Flasche 1 und die untere Flasche 6 können nun ganz nach Wunsch entweder zusammen als eine Verkaufseinheit in den Handel gelangen oder aber auch getrennt als Einzelpackungen gehandelt werden.

Zur Bildung des Doppelkammer-Behälters 8 wird die Verschraubkappe 7 von der Flasche 6 entfernt und die Flasche bis zur Verdrängung des Verschlußstopfens 10 in den Durchlaßkanal 16 eingeschraubt.

Bei einer anderen Befüllart wird das Oberteil 2 mit Zylinder 3 und Verschlußstopfen 10 fertig montiert angeliefert, durch den Mündungsstutzen 11 mit Wasserstoffsuperoxid befüllt und anschließend mit der Applikationsspitze 4 und Verschlußkappe 5 verschlossen. Die Flasche 6 wird unabhängig davon mit der Farbkomponente befüllt.

### Bezugszeichenliste

- 1 =: obere Flasche
- 2 =: Oberteil
- 3 =: separater Zylinder
- 4 =: Applikationsspitze
- 5 =: Verschlußkappe
- 6 =: untere Flasche
- 7 =: Verschraubkappe
- 8 =: Doppelkammer-Behälter
- 9 =: Stutzen
- 10 =: Verschlußstopfen
- 11 =: Mündungsstutzen
- 12 =: Bodenwand
- 13 =: Verbindungsplatte
- 14 =: Zylinderwandung
- 15 =: Stutzenwandung
- 16 =: Durchlaßkanal
- 17 =: Rastmittel
- 18 =: Rastmittel
- 19 =: Flascheninnenraum
- 20 =: Wandung
- 21 =: Dichtungslippe
- 22 =: Austrittsöffnung
- 23 =: Wulst
- 24 =: Gewindebereich
- 25 =: zylindrischer Wandungsbereich
- 26 =: Bodenplatte
- 27 =: Seitenwand
- 28 =: Stirnplatte
- 29 =: Wulst
- 30 =: Nocke
- 31 =: Stirnfläche
- 32 =: Mündungsabschnitt
- 33 =: Außengewinde
- 34 =: radial vorgezogener Wandungsbereich
- 35 =: Wulst

## Patentansprüche

1. Vorrichtung aus zwei zu einem Doppelkammer-Behälter (8) zur Aufnahme von zwei vor der Entnahme aus dem Behälter zu einem gebrauchsfertigen flüssigen oder pastösen Präparat aufzubereitenden Füllkomponenten vereinigbaren Flaschen (1,2,6), bestehend aus zwei getrennt befüllbaren und in Übereinanderlage zu dem Doppelkammer-Behälter zusammensetzbaren Flaschen (1,2,6), wobei die in der Übereinanderlage obere Flasche (1,2) im Bereich ihrer einen Durchlaßkanal (16) bildenden Bodenwand mit einem Verschlußstopfen (10) verschlossen ist, der zur Vermischung der Füllkomponenten durch den als Stößelelement ausgebildeten Mündungsabschnitt (32) der unteren Flasche (6) durch senkrechte Verschiebung aus dem Durchlaßkanal (16) in die die obere Behälterkammer bildende obere Flasche (1,2) verdrängbar ist,
dadurch gekennzeichnet,
daß die Bodenwand (12) der oberen Flasche (1) in einem separaten Zylinder (3) als dessen Wandung (14) mit der Wandung (15) eines darin konzentrisch angeordneten, den Durchlaßkanal (16) bildenden sowie mit dem Verschlußstopfen (10) verschlossenen und mit einem Innengewinde (24) versehenen Stutzens (9) verbindende Verbindungsplatte (13) ausgebildet ist, wobei die Zylinderwandung (14) mit der Wandung (20) der oberen Flasche (1, 2) verrastbar (17, 18) ist und an ihrem über der Verbindungsplatte (13) in den Flascheninnenraum (19) hineinragenden Bereich eine innen an der Flaschenwandung (20) anliegende Dichtungslippe (21) aufweist, und daß die untere Flasche (6) an ihrem Mündungsabschnitt (32) ein in der Verbindungsstellung der beiden Flaschen (1,2,6) in das Innengewinde (24) des Stutzens (9) eingreifendes Außengewinde (33) und im daran anschließenden Bereich der unteren Flasche (6) einen radial nach außen vorgezogenen und in einem ringförmigen Wulst (35) endenden Wandungsbereich (34) aufweist, wobei der Wulst (35) in der den Doppelkammer-Behälter (8) bildenden Verbindungsstellung dichtend innen an der Wandung (15, 25) des Stutzens (9) anliegt.

2. Vorrichtung nach Anspruch 1,
dadurch gekennzeichnet,
daß der Stutzen (9) im Bereich des Überganges zu der Verbindungsplatte (13) eine im wesentlichen zylindrische Austrittsöffnung (22) mit einem ringförmig radial nach innen vorspringenden Wulst (23), daran anschließend einen radial weiter nach innen in den Durchlaßkanal (16) hineinreichenden zylindrischen Gewindebereich (24) und im dem Oberteil (2) abgewandten Außenbereich einen zylindrischen Wandungsbereich (25) mit gegenüber dem Gewindebereich (24) vergrößertem Durchlaßquerschnitt aufweist.

3. Vorrichtung nach einem der vorangehenden Ansprüche,
dadurch gekennzeichnet,
daß der Verschlußstopfen (10) an seinem dem Oberteil (2) der oberen Flasche (1) zugewandten Ende eine radial ringförmig überstehende, auf der Innenseite der Bodenwand (12, 13) aufliegende Stirnplatte (28) und in seinem zylindrischen Bereich (27) einen ringförmig radial hervorstehenden Wulst(29), der den Wulst (23) des Stutzens (9) hintergreift, sowie im Bereich seiner Bodenplatte (26) eine axial aus der Bodenplatte (26) nach unten hervorstehende Nocke (30) aufweist, welche Nocke (30) beim Einschrauben der unteren Flasche(6) von der Stirnfläche (31) des Mündungsabschnittes (32) erfaßt wird.

4. Vorrichtung nach einem der vorangehenden Ansprüche,
dadurch gekennzeichnet,
daß das Oberteil (2) der oberen Flasche (1) und der Verschlußstopfen (10) aus einem weichen Kunststoff, insbesondere aus Polyäthylen, der separate Zylinder (3) aus einem harten Kunststoff, insbesondere aus Polypropylen, und die untere Flasche (6) aus einem harten und im wesentlichen Sauerstoff undurchlässigen Kunststoff, insbesondere aus Polyvenylchlorid (PVC) oder Barex®, hergestellt ist.

5. Vorrichtung nach einem der vorangehenden Ansprüche,
dadurch gekennzeichnet,
daß die Dichtungslippe (21) unter Vorspannung an dem Zylinder (3) angespritzt ist.

## Claims

1. Device of two bottles (1, 2, 6), which are combinable into a double-chamber container (8) for the reception of two filling components which are to be prepared before the withdrawal from the container into a liquid or pasty preparation ready for use, the device consisting of two separately fillable bottles (1, 2, 6), which are assemblable in position one above the other into the double-chamber container, wherein the upper bottle (1, 2) in the position one above the other is closed in the region of its base wall, which forms a passage channel (16), by a closure plug (10), which for the intermixing of the filling components is displaceable by the mouth portion (32), which is constructed as pusher element, of the lower bottle (6), by vertical displacement out of the passage channel (16) into the upper bottle (1, 2) forming the upper container chamber, characterised thereby, that the base wall (12) of the upper bottle (1) is constructed in a separate cylinder (3) as a connecting plate (13) connecting the wall (14) thereof with the wall (15) of a nipple (9), which is arranged concentrically therein, forms the passage channel (16) as well as is closed by the closure plug (10) and provided with an internal thread (24), wherein the cylinder wall (14) is detentable (17, 18) with the wall (20) of the upper bottle (1, 2) and, at its region projecting into the interior bottle space (19) above the connecting plate (13), displays a sealing lip (21) lying inwardly against the bottle wall (20) and that the lower bottle (6) at its mouth portion (32) displays an external thread (33), which in the connected setting of both the bottles (1, 2, 6) engages into the internal thread (24) of the nipple (9), and in the region adjoining thereat of the lower bottle (6) displays a wall region (34), which is drawn forward radially outwards and ends in an annular bead (35), wherein the bead (35) in the connected setting, which forms the double-chamber container (8), lies sealingly inside against the wall (15, 25) of the nipple (9).

2. Device according to claim 1, characterised thereby, that the nipple (9) displays a substantially cylindrical exit opening (22) with an annularly radially inwardly projecting bead (23) in the region of the transition to the connecting plate (13), an adjoining cylindrical threaded region (24) reaching radially further inwards into the passage channel (16) and a cylindrical wall region (25) with a passage cross-section, which is enlarged in comparison with the threaded region (24), in the outer region remote from the upper part (2).

3. Device according to one of the preceding claims, characterised thereby, that the closure plug (10) at its end facing the upper part (2) of the upper bottle (1) displays a radially annularly projecting end plate (28) resting on the inward side of the base wall (12, 13), and in its cylindrical region (27) displays an annularly radially projecting bead (29), which engages behind the bead (23) of the nipple (9) as well as in the region of its base plate (26) displays a dog (30), which projects axially downwards from the base plate (26) and, on the lower bottle (6) being screwed in, is seized by the end face (31) of the mouth portion (32).

4. Device according to one of the preceding claims, characterised thereby, that the upper part (2) of the upper bottle (1) and the closure plug (10) consist of a soft synthetic material, in particular of polyethylene, the separate cylinder (3) consists of a hard synthetic material, in particular of polypropylene, and the lower bottle (6) is made of a hard synthetic material, in particular of polyvinylchloride or BAREX, impermeable by oxygen.

5. Device according to one of the preceding claims, characterised thereby, that the sealing lip (21) is injection-moulded onto the cylinder (3) under bias.

## Revendications

1. Dispositif constitué de plusieurs bouteilles (1, 2, 6) et pouvant former un récipient (8) à deux chambres adaptées pour recevoir deux composants de remplissage devant être transformés, avant l'évacuation du récipient, en une préparation prête à l'emploi, liquide ou pâteuse, ces bouteilles (1, 2, 6) pouvant être remplies séparément et assemblées de façon superposée en relation avec le récipient à deux chambres, la bouteille supérieure (1,2) étant fermée, au niveau de sa paroi de fond comportant un canal de passage (16), par un bouchon de fermeture (10) qui, pour mélanger les composants de remplissage, peut être repoussé dans cette bouteille supérieure par l'embouchure (32) de la bouteille inférieure (6), dressée sous forme d'élément de poussée par suite du déplacement vertical de cette embouchure depuis le canal de passage (16) jusque dans la bouteille supérieure (1,2) constituant la chambre supérieure du récipient, dispositif caractérisé par le fait que la paroi de fond (12) de la bouteille supérieure (1, 2)) est conçue sous forme d'une plaque de liaison (13), à l'intérieur d'un cylindre séparé (3), reliant la paroi externe (14) de celui-ci avec la paroi (15) d'un raccord (9) pourvu d'un filetage femelle (24) fermé parle bouchon de fermeture (10) du canal de passage (16) et disposé de façon concentrique, la paroi externe (14) de ce cylindre (3) étant pouvant s'enclencher (17,18) dans la paroi (20) de la bouteille supérieure (1, 2) et étant pourvue d'une lèvre d'étanchéité (21) qui se trouve placée, par l'intermédiaire de la plaque de liaison (13), contre l'intérieur de la paroi (20) de la bouteille (1,2) dans une zone siruée en saillie vers l'intérieur de la bouteille (19); l'embouchure (32) de la bouteille inférieure (6) étant pourvue d'un filetage mâle (33) qui s'engage dans le filetage femelle (24) du raccord (9) lorsque les deux bouteilles (1,2,6) sont en position de liaison, et comportant une zone (34) de paroi saillant radialement vers l'extérieur et se terminant en bourrelet annulaire (35) dans la zone limitrophe de la bouteille inférieure (6), ce bourrelet annulaire (35) se trouvant en appui contre la paroi intérieure (15, 25) du raccord (9) pour le rendre étanche lorsque le récipient (8) à ses deux chambres est en position de liaison.

2. Dispositif selon la revendication 1, caractérisé par le fait que, dans la zone de passage vers la plaque de liaison (13), le raccord (9) comporte une ouverture d'évacuation (22) pour l'essentiel cylindrique pour vue d'un bourrelet annulaire (23) saillant radialement vers l'intérieur, ainsi qu'une zone de filetage (24) cylindrique dressée vers l'intérieur du canal de passage (16) et, au niveau extérieur faisant face à la partie supérieure (2), une zone de paroi (25) cylindrique pourvue d'une section de passage agrandie par rapport à la zone de filetage (24).

3. Dispositif selon l'une ou l'autre des revendications 1 ou 2, caractérisé par le fait que l'extrémité du bouchon de fermeture (10) faisant face à la partie supérieure (2) de la bouteille supérieure (1) comporte une plaque frontale (28) placée sur la face intérieure de la paroi de fond (12,13) et de forme annulaire saillant radialement, ce bouchon étant pourvu d'une part, au niveau de sa zone cylindrique (27), d'un bourrelet (29) de forme annulaire saillant radialement s'engageant dans le bourrelet (23) du raccord (9) et, d'autre part, dans la zone de sa plaque de fond (26), d'une came (30), orientée vers le bas de façon axiale depuis cette plaque de fond (26), et qui se trouve engagée par la face frontale (31) de l'embouchure (32) lorsque l'on visse la bouteille inférieure (6).

4. Dispositif selon l'une quelconque des revendications 1 à 3, caractérisé par le fait que la partie supérieure (2) de la bouteille supérieure (1) et le bouchon de fermeture (10) sont réalisés en matière plastique souple, notamment en polyéthylène, le cylindre séparé (3) en matière plastique dure, notamment en polypropylène, et la bouteille inférieure (6) en matière plastique dure et pour l'essentiel étanche à l'oxygène, notamment en polychlorure de vinyle (PVC) ou en Barex®.

5. Dispositif selon l'une quelconque des revendications 1 à 4, caractérisé par le fait que la lèvre d'étanchéité (21) est projetée sur le cylindre (3) sous forme de renfort.
